# EUROPÄISCHE PATENTSCHRIFT

(11) **EP 1 228 857 B1**
(45) Veröffentlichungstag und Bekanntmachung des Hinweises auf die Patenterteilung: **13.04.2005**
(21) Anmeldenummer: 01129808.0
(22) Anmeldetag: 14.12.2001
(51) Int. Cl.: B31B 19/62, B65D 30/20

(54) **Verfahren zum Herstellen von Seitenfaltensäcken aus Kunststofffolie**
Method of making gusseted bags from plastic sheet
Fabrication de sacs à plis latéraux à partir de film plastique

(30) Priorität: 06.02.2001 DE 10106289
(43) Veröffentlichungstag der Anmeldung: 07.08.2002
(73) Patentinhaber: Windmöller & Hölscher KG, 49525 Lengerich (DE)
(72) Erfinder: Köhn, Uwe, 49078 Osnabrück (DE)

(56) Entgegenhaltungen:
- CA-A- 875 950
- US-A- 4 008 850
- US-A- 5 529 396

## Beschreibung

Die Erfindung betrifft ein Verfahren zum Herstellen von Seitenfaltensäcken aus einem flachliegenden Kunststoffschlauchfolienbahnabschnitt.

Seitenfaltensäcke aus Kunststoff, beispielsweise aus polyolefinischen Folien wie PE und PP, werden dadurch aus flachliegenden Kunststoffschlauchfolienbahnabschnitten hergestellt, dass diese an einem Ende mit einer sämtliche Lagen erfassenden querverlaufenden Schweißnaht versehen werden. Aufgrund des üblicherweise hohen Gewichts des Füllguts und der sich daraus ergebenden Belastung für die Säcke werden diese üblicherweise aus besonders dicken Kunststofffolien hergestellt. An Schlauchabschnitten aus derart dicken Kunststofffolien lassen sich die Böden nur durch Querschweißnähte anbringen, für deren Ausführung lange Schweißzeiten benötigt werden. Beim Schweißen ist es erforderlich, die Wärme durch sämtliche Folienlagen, im Bereich der Seitenfalten also durch vier Folienlagen, hindurchzuleiten, um das erforderliche Aufschmelzen und Verschweißen sicherzustellen. Ein solches Schweißverfahren ist beispielsweise aus der US 5,529,396 bekannt. Hierbei wird der Schlauchabschnitt sogar durch einen ihn umgebenden Papierschlauchabschnitt hindurch verschweißt. Aufgrund dieses Wärmeleitprozesses, der mit wachsender Foliendicke und Anzahl der Lagen zunimmt, ergibt sich eine erheblich lange Schweißdauer, so dass sich die Säcke nur mit geringer Leistung herstellen lassen.

Zur Herstellung derartiger Kunststoffschlauchfolienbahnabschnitte schlägt die US 4,008,850 A vor, eine flach liegende Kunststoffbahn zunächst zu Bahnstücken zu vereinzeln, die dann, um später Enden mit Staffelungen zu erhalten, gemäß einem entsprechenden Schnittmuster beschnitten werden. Bei diesen Staffelungen überragt die Rückwand die Vorderwand. Anschließend werden die Bahnstücke jeweils zu Schlauchstücken zusammenlegt. Die Rückwand der Staffelung wird nunmehr auf die Vorderwand umgelegt und mit dieser verbunden.

Die CA 875,950 A schlägt ein Verfahren vor, bei dem ein Kunststoffschlauchfolienbahnabschnitt verwendet wird, dessen eines Ende in der Weise einen gestaffelten Schnitt oder einen gestaffelten Abriss längs einer Perforation aufweist, dass in Draufsicht auf die Staffelung die Rückwand die Vorderwand überragt. Bei dem vorgeschlagenen Verfahren wird die Staffelung bis in den Bereich einer Faltlinie, die sich im Bereich der freigeschnittenen Kante der Vorderwand befindet, mit einem Klebstoffauftrag versehen und die Staffelung um die Faltkante auf die Vorderwand umgelegt.

Das aus dem Stand der Technik bekannte Herstellen von Schlauchstücken mit Staffelungen ist sehr aufwändig, da jedes Bahn- oder Schlauchstück einzeln einer entsprechenden Vorrichtung zugeführt werden muss, so dass sich Seitenfaltensäcke auf diese Weise nach wie vor nur mit geringer Leistung herstellen lassen.

Aufgabe der Erfindung ist es daher, ein Verfahren der eingangs angegebenen Art vorzuschlagen, nach dem sich Seitenfaltensäcke aus Kunststofffolie auf einfache Weise mit großer Geschwindigkeit herstellen lassen.

Erfindungsgemäß wird diese Aufgabe dadurch gelöst, dass die Perforationslinien im Abstand der Längen der Kunststoffschlauchfolienbahnabschnitte an eine flach liegende Kunststoffbahn angebracht werden, bevor diese durch überlappendes Einschlagen der Bahnseiten unter Einlegen der Seitenfalten und Anbringen einer längsverlaufenden Mittelnaht zu einer Seitenfaltenschlauchbahn zugelegt wird.

Als Klebstoff zum Verkleben der umgelegten Staffelung mit der Vorderwand lassen sich Kunststoffkleber, beispielsweise Polyuretankleber oder auch Hotmelt, verwenden.

Die Verklebung kann durch eine weitere Unterteilung der Staffelung verbessert werden. Zweckmäßigerweise überragt in der Draufsicht auf die Staffelung die Rückwand die Seitenfalten und die Seitenfalten überragen die Vorderwand.

Die Staffelung kann auch die Seitenfalten in der Weise erfassen, dass die unteren Lagen der Seitenfalten die oberen Lagen der Seitenfalten überragen.

Nach einer bevorzugten Ausführungsform ist vorgesehen, dass die Perforationslinien, ausgehend von dem die Rückwand bildenden Teil, in Stufen über die die Seitenfalten bildenden Teile zu den die Vorderwand bildenden Teile verlaufen, wobei die querverlaufenden Abschnitte der Perforationslinie parallel zueinander sind. Ein Ausführungsbeispiel der Erfindung wird nachstehend anhand der Zeichnung näher erläutert. In dieser zeigt
- Fig. 1: eine perspektivische Ansicht eines mit einem Staffelabriss versehenen Endes eines mit Seitenfalten versehenen flachliegenden Kunststoffschlauchfolienbahnabschnitts,
- Fig. 2: eine Draufsicht auf einen durch Verkleben gebildeten Boden eines Seitenfaltensacks aus Kunststoff und
- Fig. 3: einen Schnitt längs der Linie III-III durch den Sack nach Fig. 2 in vergrößerter Darstellung.

Aus Fig. 1 ist ein von einer mit Seitenfalten versehenen flachliegenden Kunststoffschlauchfolienbahn längs einer Perforationslinie abgerissener Kunststoffschlauchfolienbahnabschnitt 1 ersichtlich, wobei die Kunststoffschlauchfolienbahn in der Weise mit einer mit Abstufungen versehenen Perforationslinie versehen war, daß sich die aus Fig. 1 ersichtliche Staffelung ergibt.

Die Staffelung der Lagen an dem Ende des Schlauchfolienbahnabschnitts, an dem der Boden anzuformen ist, ist in der Weise ausgebildet, daß in Draufsicht auf den Schlauchfolienbahnabschnitt 1 die Rückwand 2 die Seitenfalten 3 überragt, während die Seitenfalten die mit einem entsprechenden Freischnitt versehene Vorderwand 4 überragen. Die Perforationslinie, längs der der Schlauchfolienbahnabschnitt von der Schlauchfolienbahn zur Bildung der Staffelung abgerissen wird, wird bereits in eine flache Schlauchfolienbahn angebracht, aus der sodann durch einander überlappendes Einschlagen der Seitenteile unter Einlegen der Seitenfalten und Anbringen einer längsverlaufenden Mittelnaht die Schlauchfolienbahn gebildet wird.

Zur Herstellung der Seitenfaltensäcke werden die gestaffelten Lagen 2, 3 mit einem geeigneten Klebstoffauftrag versehen und die Staffelung wird sodann um die Linie 5 umgelegt und gegen die Vorderwand 4 angedrückt, so daß sich der aus Fig. 2 ersichtliche geklebte Boden ergibt.

Die Lage der Staffelungen in dem fertiggestellten geklebten Seitenfaltensack ist aus Fig. 3 ersichtlich.

Nach einer anderen Ausführungsform ist vorgesehen, daß auch die obere Lage der Seitenfalten mit einem Staffelschnitt längs den in Fig. 1 gestrichelten Linien versehen ist.

## Patentansprüche

1. Verfahren zum Herstellen von Seitenfaltensäcken aus einem mit Seitenfalten versehenen flach liegenden Kunststoffschlauchfolienbahnabschnitt (1),
wobei ein Ende des Kunststoffschlauchfolienbahnabschnitts (1) in der Weise einen gestaffelten Schnitt oder einen gestaffelten Abriss längs einer Perforation ausweist, dass in Draufsicht auf die Staffelung die Rückwand (2) die Vorderwand (4) überragt und
wobei die Staffelung bis in den Bereich einer Faltlinie (5), die sich im Bereich der freigeschnittenen Kante der Vorderwand (4) befindet, mit einem Klebstoffauftrag versehen und die Staffelung um die Faltkante (5) auf die Vorderwand (4) umgelegt wird,
**dadurch gekennzeichnet, dass**
die Perforationslinien im Abstand der Längen der Kunststoffschlauchfolienbahnabschnitte (1) an eine flach liegende Kunststoffbahn angebracht werden, bevor diese durch überlappendes Einschlagen der Bahnseiten unter Einlegen der Seitenfalten (3) und Anbringen einer längsverlaufenden Mittelnaht zu einer Seitenfaltenschlauchbahn zugelegt wird.

2. Verfahren nach Anspruch 1
**dadurch gekennzeichnet, dass**
in Draufsicht auf die Staffelung die Rückwand (2) die Seitenfalten (3) überragt und die Seitenfalten (3) die Vorderwand überragen.

3. Verfahren nach Anspruch 1 oder 2
**dadurch gekennzeichnet, dass**
in der Staffelung die unteren Lagen der Seitenfalten (3) die oberen Lagen der Seitenfalten (3) überragen.

4. Verfahren nach einem der vorstehenden Ansprüchen,
**dadurch gekennzeichnet, dass**
die Perforationslinien, ausgehend von dem die Rückwand (4) bildenden Teil, in Stufen über die die Seitenfalten (3) bildenden Teile zu den die Vorderwand (4) bildenden Teile verlaufen und die querverlaufenden Abschnitte der abgestuften Perforationslinie zueinander parallel sind.

## Claims

1. Method of producing side-gusset bags from a laid-flat tubular plastic-film web portion (1) provided with gussets,
one end of the tubular plastic-film web portion (1) having a staggered cut or a staggered tear along a perforation such that, in plan view of the staggered formation, the rear wall (2) projects beyond the front wall (4), and
the staggered formation being provided, into the region of a folding line (5) located in the region of the cut-out edge of the front wall (4), with an application of adhesive and the staggered formation being folded over about the folding edge (5) onto the front wall (4),
**characterized in that** the perforation lines are provided on a laid-flat plastic web at intervals equal to the lengths of the tubular plastic-film web portions (1) before this plastic web is formed into a tubular gusseted web by overlapping folding in of the web sides with incorporation of the gussets (3) and provision of a longitudinally running centre seam.

2. Method according to Claim 1, **characterized in that**, in a plan view of the staggered formation, the rear wall (2) projects beyond the gussets (3) and the gussets (3) project beyond the front wall.

3. Method according to Claim 1 or 2, **characterized in that**, in the staggered formation, the bottom layers of the gussets (3) project beyond the top layers of the gussets (3).

4. Method according to one of the preceding claims, characteried in that the perforation lines, starting from the part which forms the rear wall (4), run in steps via the parts which form the gussets (3) to the parts which form the front wall (4), and the transversely running portions of the stepped perforation line are parallel to one another.

## Revendications

1. Procédé de fabrication de sacs à plis latéraux à partir d'un tronçon de bande de film tubulaire en matériau synthétique (1) reposant à plat pourvu de plis latéraux,
où une extrémité du tronçon de bande de film tubulaire en matériau synthétique (1) présente de telle manière une coupe échelonnée ou un arrachage échelonné le long d'une perforation que dans une vue de dessus de l'échelonnage, la paroi arrière (2) fait saillie sur la paroi avant (4), et
où l'échelonnage est pourvu jusque dans la zone d'une ligne de pliage (5) qui se trouve dans la zone de l'arête découpée de la paroi avant (4), d'une application de colle, et l'échelonnage est replié autour de l'arête de pliage (5) sur la paroi avant (4),
**caractérisé en ce que** les lignes de perforation sont appliquées selon l'écart des longueurs des tronçons de bande de film tubulaire (1) en matériau synthétique à une bande de matériau synthétique reposant à plat avant que celle-ci, par un repliage à recouvrement des côtés de la bande, en créant les plis latéraux (3) et en appliquant un cordon médian s'étendant longitudinalement, soit formée en une bande tubulaire à plis latéraux.

2. Procédé selon la revendication 1,
**caractérisé en ce que**
dans une vue de dessus de l'échelonnage, la paroi arrière (2) fait saillie sur les plis latéraux (3), et les plis latéraux (3) font saillie sur la paroi avant.

3. Procédé selon la revendication 1 ou 2, **caractérisé en ce que** dans l'échelonnage, les couches inférieures des plis latéraux (3) font saillie sur les couches supérieures des plis latéraux (3).

4. Procédé selon l'une des revendications précédentes, **caractérisé en ce que** les lignes de perforation, en partant de la partie formant la paroi arrière (4), s'étendent en gradins sur les parties formant les plis latéraux (3) aux parties formant la paroi avant (4), et **en ce que** les tronçons s'étendant transversalement de la ligne de perforation graduée sont parallèles les uns aux autres.
